# FASCICULE DE BREVET EUROPEEN

(11) **EP 0 020 267 B1**
(45) Date de publication et mention de la délivrance du brevet: **08.08.1984**
(21) Numéro de dépôt: 80400753.2
(22) Date de dépôt: 28.05.1980
(51) Int. Cl.: B67D 5/06

(54) **Dispositif articulé pour le transfert de fluides**
Gelenkvorrichtung zum Übertragen von Fluida
Articulated apparatus for transferring fluids

(30) Priorité: 28.05.1979 FR 7913463; 23.01.1980 FR 8001430
(43) Date de publication de la demande: 10.12.1980
(73) Titulaire: FMC EUROPE S.A. Société anonyme dite:, F-89103 Sens (FR)
(72) Inventeur: Carminati, Jean, F-89100 Malay Le Petit (FR); Ehret, Thomas, F-89100 Malay le Grand (FR); Ovieve, Gérard, F-89100 Sens (FR); Thoor, Henri Albert, F-89100 Sens (FR)
(74) Mandataire: Rinuy, Guy

## Description

La présente invention se rapporte à un dispositif articulé pour le transfert de fluides d'un premier emplacement à un second emplacement, par exemple d'une installation pétrolière en mer à un bateau-citerne ou un autre bâtiment marin.

On connaît des dispositifs de transfert de fluide du type accordéon ou à losanges déformables.

Selon l'un de ces dispositifs décrit dans la demande de brevet FR-A-2.367.700 une seule ligne brisée (11) est utilisée pour le transfert d'un liquide et se trouve constituée par des éléments creux articulés, tandis que l'autre ligne brisée (12) est réalisée par des éléments de liaison quelconques articulés. L'ensemble est réuni de façon articulée respectivement à une bras porteur (8) et à un connecteur (c). L'articulation (10) avec le bras porteur peut être une articulation à cardan, alors que le connecteur (c) est un dispositif à entonnoir ou cloche propre à venir s'adapter sur une tête_{'} d'ajutage creuse disposée sur un navire. La manoeuvre de l'ensemble articulé est obtenue à l'aide d'un câble (32). L'ensemble est complété par une aussière (26) venant se fixer au connecteur (c).

Il est souhaitable d'avoir la possibilité d'utiliser les deux parcours en ligne brisée pour le transfert d'un fluide ou de deux fluides différents et l'on connaît un dispositif de transfert décrit dans la de mande de brevet FR-A-2.373.009, également du type accordéon ou à losanges déformables, dans lequel deux parcours en ligne brisée (10) et (14) sont utilisés pour le transfert de fluide. L'ensemble est réuni de façon articulée à deux terminaisons coaxiales (T5) et (T6). Des joints tournants composites coaxiaux (132) réalisent la connexion avec ces terminaisons, à l'aide de boulons (136), ce qui rend la connexion difficilement dissociable et constitue un inconvénient lorsque la terminaison au premier emplacement et/ou la terminaison au second emplacement du dispositif articulé sont mobiles du fait de la mobilité propre ou relative de ces emplacements.

La présente invention remédie à cet inconvénient majeur d'une manière avantageuse et vise un dispositif de transfert de fluide comprenant notamment un bras composé de segments multiples articulés de conduite de fluide du type accordéon ou à losanges déformables, mini d'un moyen de connexion supérieur universel le neliant à un moyen porteur, d'un moyen de connexion inférieur dissociable et moyen d'actionnement tel un câble, lequel dispositif permet un tnansfert de fluides du moyen porteur, tel une flèche comportant au moins deux conduites de fluide situé à un emplacement, à un moyen de couolaqe situé à un second emplacement etrelié au bras articulé par le moyen de connexion inferieur, caractérisé en ce que le moyen de couplage situé au second emplacement comprend deux lignes ou jambes comportant chacune un moyen coupleur, trois joints tournants et en plus deux autres moyens de rotations à axes horizontaux différents et en ce qu'un coude relie le coupleur au moyen de rotation de chaque jambe et est monté à pivot sur le même axe central à l'extrémité d'une console portée par un manchon coulissant sur un mât central, la combinaison des cinq rotations permettant un mouvement vertical des coupleurs et une connexion finale de l'extrémité du bras au second emplacement.

D'autres caractéristiques et avantages de l'invention ressortiront mieux de la description qui va suivre, se rapportant à une forme de réalisation particulière de l'invention représentée sur les dessins ci-joints, dans lesquels:
-la figure 1 est une vue de face d'une partie du dispositif de transfert selon l'invention, montrant les moyens de connexion du bras qui le relient, d'une part, à la flèche et, d'autre part, au bateau-citerne;
-la figure 2 est une vue de côté du dispositif de la figure 1, où les moyens de connexion situés sur le bateau-citerne ne sont pas représentés;
-la figure 3 est une vue schématique, coupée selon la ligne III-III de la figure 2, du moyen de connexion inférieur du bras articulé au moyen de couplage du bateau-citerne;
-la figure 4 est une vue en élévation du moyen de couplage et de transfert situé au second emplacement ou bateau-citerne.

Un bras articulé 1 selon l'invention comprend deux conduites supérieures 11, 12 dont l'extrémité supérieure est reliée, de façon pivotante, à l'extrémité d'une flèche 2 (seulement esquissée en traits interrompus sur les figures 1 et 2) et plus précisément à des conduites respectives 21, 22, portées par celle-ci, par l'intermédiaire de moyens de connexion 3, deux conduites inférieures 13, 14, dont l'extrémité inférieure est reliée à un bateau-citerne 4, dont seule une paroi supérieure est représentée en traits interrompus sur la figure 1, par l'intermédiaire d'un moyen de connexion 5 du bras articulé et du moyen de couplage 6, faisant partié du dispositif de transfert déformable, et deux conduites intermédiaires 15, 16 intercalées respectivement entre l'extrémité inférieure de chaque conduite supérieure et l'extrémité supérieure de la conduite inférieure correspondante. Chacun des deux ensembles constitués d'une conduite supérieure 11, 12, d'une conduite intermédiaire 15, 16 et d'une conduite inférieure 13, 14 qui relie une conduite 21, 22 de la flèche au bateau, l'un pour le transfert du gaz naturel liquéfié, l'autre pour le retour de la vapeur, est constitué sous la forme d'une ligne brisée articulée placée vis-à- vis de l'autre comme représenté sur la figure 1; ces deux ensembles ne sont pas dans le même plan, mais dans des plans disposés parallèlement, et sont placés de manière à constituer, vus de face, deux losanges articulés dont deux angles respectifs sont opposés par le sommet, ce sommet étant au milieu des conduites intermédiaires 15, 16, les quelles sont solidarisées à cet endroit par une articulation par exemple une rotule 17; de la sorte les deux losanges formés, disposés l'un au-dessus de l'autre, restent égaux l'un à l'autre dans toutes les positions du bras articulé 1. La tour ou le dispositif porteur vertical qui est monté par sa base sur une plate-forme faisant partie de l'installation en mer n'est pas représenté, et on a vu qu'il en est de même de la plus grande partie de la flèche, notamment de son extrémité fixée de façon pivotante au sommet du dispositif porteur; sont également prévus un dispositif de support et d'actionnement à câbles coopérant avec un dispositif de tensionnement, dont les caractéristiques seront exposées plus loin; un dispositif d'arrimage sert à arrimer le bras articulé 1 transfert déformable à la flèche 2.

Chaque conduite intermédiaire est reliée par ses extrémités respectives d'une part à une conduite supérieure et d'autre part à une conduite inférieure, grâce à des articulations 18, pouvant être à genou simple, munies chacune d'un joint tournant et d'au moins une fixation à brides fixes dont les axes respectifs sont perpendiculaires ou orthogonaux, ou, comme représenté sur les dessins, du type "double genuo", munies chacune d'une paire de joints tournants 181 dont les axes respectifs sont dans le prolongement l'une de l'autre et de fixations à brides fixes 182 dont les axes respectifs sont également dans le prolongement l'un de l'autre et parallèles aux premiers; alors qu'avec des articulations à genou simple, il est plus facile de réaliser chacun des deux ensembles constitués d'une conduite supérieure, d'une conduite intermédiaire et d'une conduite inférieure sous la forme d'une ligne brisée dont les trois segments sont dans deux (ou trois) plans parallèles, avec des articulations à double genou, il est aisé de réaliser une ligne brisée dont les trois segments sont dans la même plan.

Le moyen de connexion 3 du bras articulé 1 aux conduites 21, 22 de la flèche comportent sur chaque ligne un genou simple 31 pour permettre les extensions et rétractions du bras, avec une paire de joints tournants cryogéniques 311, 312 ayant leurs axes perpendiculaires de façon à réaliser un accouplement du genre "cardan".

Le moyen de connexion 5 du dispositif de transfert déformable avec le bateau peut être à joint tournant axial; copendant, cela n'est pas indispensable et il comporte ici deux lignes indépendantes munies chacune d'un genou 51 pour permettre les extensions et rétractions du bras, avec des joints tournants 511, 512 ayant leurs axes perpendiculaires de façon à réaliser également un accouplement du genre cardan, un clapet de sécurité 513, une vanne à boisseau hémisphérique 514, et des organes de verrouillage 515; le moyen de connexion 5 comporte également une tête de verrouillage centrale 516, reliée ici aux deux lignes par des brides; les clapets de sécurité 513 et la tête de verrouillage 516 sont munis d'une part d'obturateurs et d'autre part d'organes de déconnexion rapide 517 représentés symboliquement, afin qu'en cas de déconnexion d'urgence, la partie inférieure de ces clapets et de la tête de verrouillage reste sur le navire, le jet étant par ailleurs bloqué par son propre poids ou si nécessaire par des dispositifs à ressort prévus respectivement sur les deux parties de ces clapets et de la tête de verrouillage qui sont à déconnecter, de telle sorte que les obturateurs soient alors automatiquement poussés dans leur position d'obturation.

Le dispositif de support et d'actionnement com-porte deux câbles 71, en permanence sur la structure; ces deux câbles, reliés au dispositif de tensionnement 72 en passant par des poulies 72A disposées sur la flèche 2 audessus du bras, sont attachés à la partie inférieure du dispositif de transfert déformable.

Le dispositif de tensionnement est conçu de telle sorte que d'une part te bras possède une position d'equilibre juste au-dessus de la zone des mouvements maxima rencontrés pendant le chargement, que d'autre part il remonte à sa position d'équilibre sans oscillation lorsqu'il est déconnecté en fin de chargement, et également que dans tous les cas de déconnexion normale ou d'urgence, son accélération ascendante soit supérieure à l'accélération du navire; la position repliée du bras articulé est représentée en traits interrompus longs sur la figure 1.

Le dispositif d'arrimage est conçu de telle sorte que, depuis sa position d'équilibre, le bras articulé soit arrimé à la flèche au moyen de griffes qui le soulèvent et le supportent dans sa position d'arrimage.

Le dispositif de transfert articulé selon l'invention, qui peut être équipé d'organes destinés à un fonctionnement du type cryogénique, notamment de joints tournants cryogéniques, permet une connexion et une déconnexion rapides avec le bateau-citerne, dans de bonnes conditions d'equilibre et de sécurité, grâce à sa disposition à double losange en pantographe actionné par des càbles reliés à un dispositif de tensionnement conçu pour répondre à des impératifs extrêmement sévères, un certain nombre d'organes situés à la partie inférieure du dispositif étant susceptibles de rester solidarisés au bateau-citerne en case de déconnexion d'urgence.

Le moyen de couplage (6) du bateau, relié au bras articulé (1) par l'intermediaère du moyen de connexion inférieur (5), est réalisé grâce à deux lignes de transfert ou jambes de chien (62, 63); ces deux jambes de chien (62, 63) comportant chacune trois rotations, telles que les joints tournants (621, 622, 623) de la jambe (62), forment chacune une ligne de transfert articulée autour d'un mât central (M), des coupleurs (C) aux extrémités des jambes de chien venant s'accoupler aux extrémités du moyen de connexion inférieur (5) du bras articulé (1). Chaque ligne de transfert ou jambe de chien à trois rotations de ces moyens de couplage et de transfert comprend, en plus, deux autres rotations à axe horizontal, la combinaison des cinq rotations permettant un mouvement vertical des coupleurs et une connexion finale aux extrémités du bras. Chaque jambe de chien (62 ou 63) montre donc deux autres moyens de rotations (A et B) en plus des trois rotations (621-622-623) pour la jambe (62) et (631-632-633) pour la jambe (63).

Le moyen de rotation (A) est disposé entre le. coupleur (C) et la rotation (621) ou (631) suivant qu'il s'agit de la jambe (62) ou de la jambe (63).

Le moyen de rotation (B) est disposé entre les rotations (622 et 623) pour la jambe (62) et entre les rotations (632 et 633) pour la jambe (63).

Le coude (8) reliant le coupleur (C) à la rotation (A) est monté à pivot à l'extrémité d'un console (82) portée par un manchon (821 ) pour la jambe (62) et à l'extrémité d'une console (83) portée par un autre manchon (831) pour la jambe (63).

Les manchons (821) et (831) sont disposés l'un audessus de l'autre et sont susceptibles de coulisser sur le mât (M).

Le pivotement s'effectue selon un axe général (X-X) passant par le centre des rotations ou joints tournants (A) et à l'aide de vérins (VI) prenant avantageusement appui sur les rotations (621) et (631).

D'autres vérins (V2) sont prévus pour obtenir une translation verticale des manchons (821) et (831) le long du mât (M).

Un autre vérin (V3) est prévu pour obtenir une rotation sur lui-même du mât (M) autour de l'axe (Z-Z).

La rotation (A) à axe horizontal (X-X) donne le moyen de basculer le coupleur pendant la phase de connexion ce qui permet d'éviter d'éventuels chocs.

La rotation (B), également à axe horizontal (Y-Y), assure, lorsqu'elle est combinée avec la rotation (A) et les trois rotations formant la jambe de chien, un mouvement vertical du coupleur. Ceci permet des tolérances de fabrication plus raisonnables, puisque l'ensemble n'est pas hyperstatique. De plus, les jambes de chien ne sont pas sujettes à des efforts mécaniques dus à une contraction différentielle entre les jambes de chien et le mât de verrouillage (M), ce dernier restant à température ambiante lorsque les jambes de chien se refroidissent.

La combinaison des cinq rotations de chaque jambe de chien permet le fonctionnement suivant:
-le bras est positionné et verrouillé par rapport au bateau au moyen du timon (T) et du mât (M). Les coupleurs (C) sont en position basse;
-les jambes de chien sont pivotées à l'aide du vérin (V3) autour de l'axe (Z-Z) du timon de façon à amener les coupleurs (C) en face des extrémités (E) du bras;
-les coupleurs (C) sont amenés en position haute par la rotation (A) à l'aide des vérins (V1);
-les coupleurs (c) sont amenés en position de connexion finale par translation verticale, opérée au moyen des vérins (V2) et rendue possible par la combinaison des cinq rotations de chaque jambe de chien.

## Revendications

1. Dispositif de transfert de fluides comprenant notamment un bras (1) composé de segments multiples articulés de conduite de fluide, du type accordéon ou à losanges déformables, ce bras étant muni d'un moyen de connexion supérieur universel (3) le reliant à un moyen porteur (4), d'un moyen de connexion inférieur (5) dissociable et d'un moyen d'actionnement tel un câble (71), lequel dispositif permet un transfert de fluides du moyen porteur, tel une flèche (2) comportant au moins deux conduites (21, 22) de fluide situé à un emplacement, à un moyen de couplage (6) situé à un second emplacement (4), et relié au bras articule (1) par le moyen de connexion inferieur (5), caractérisé en ce que le moyen de couplage (6) situé au second emplacement (4) comprend deux lignes ou jambes (62) et (63) comportant chacune un moyen coupleur (C), trois joints tournants (621) (622) (623) et en plus, deux autres moyens de rotations (A et B) à axes horizontaux différents (XX et YY) et en ce qu'un coude (8) relie le coupleur (C) au moyen de rotation (A) de chaque jambe et est monté à pivot sur le même axe central (XX) à l'extrémité d'une console (82, 83) portée par un manchon coulissant (821, 831) sur un mât central (M), la combinaison des cinq rotations permettant un mouvement vertical des coupleurs et une connexion finale de l'extrémité de bras (1) au second emplacement.

2. Dispositif de transfert selon la revendication 1, caractérisé en ce que les manchons (821, 831) sont disposés l'un au-dessus de l'autre.

3. Dispositif de transfert selon l'une quelconque des revendications 1 et 2, caractérisé en ce que des vérins (V') produisent le pivotement des coudes (8) par l'intermédiaire des moyens de rotation (A).

4. Dispositif de transfert selon la revendication 3, caractérisé en ce que chacun desdits vérins (V1) prend appui sur le joint tournant (621, 631 ) qui suit immédiatement le moyen de rotation (A) de chaque jambe (62, 63).

5. Dispositif de transfert selon l'une quelconque des revendications 1 à 3, caractérisé en ce que des vérins (V2) sont prévus pour obtenir une translation verticale des manchons (821, 831) le long du mât (M).

6. Dispositif de transfert selon l'une quelconque des revendications 1 à 5, caractérisé en ce que le bras articulé (1) comprend un dispositif de tensionnement (72) lui permettant de posséder une position d'equilibre juste au-dessus de la zone des mouvements maxima rencontrés pendant le chargement, et en ce qu'il remonte à sa position d'équilibre sans oscillation lorsqu'il est déconnecté en fin de chargement.

7. Dispositif de transfert selon l'une quelconque des revendications 1 à 6, caractérisé en ce que le moyen de connexion (5) dudit bras articulé 1 avec ledit moyen de couplage 6 situé au second emplacement comporte des joints tournants (511-512) ayant leurs axes perpendiculaires de façon à réalizer un accouplement du genre cardan et des organes de verrouillage (515) sur les coupleurs (C).

## Patentansprüche

1. Vorrichtung zum Übertragen von Fluiden mit insbesondere einem aus mehrfach gelenkigen Segmenten von Fluidleitungen zusammengesetzten Arm (1) von Ziehharmonika-Typ oder mit verformbaren Rhomben, wobei der Arm mit einem oberen Universal-Verbindungsmittel (3) versehen ist, das sich mit einem Trägermittel (4) verbunden ist, mit einem unteren lösbaren Verbindungsmittel (5) und einem Betätigungsmittel wie einem Seil (71), wobei die Vorrichtung eine Übertragung von Fluiden durch das Trägermittel erlaubt, z. Bsp. einen mindestens zwei Fluidleitungen (21, 22) tragenden Flansch (2), an einer Stelle liegend, mit einem Kupplungsmittel (6), an einer zweiten Stelle (4) liegend und durch das untere Verbindungsmittel (5) mit dem gelenkigen Arm (1) verbunden, dadurch gekennzeichnet, daß das an der zweiten Stelle (4) gelegene Kupplungsmittel (6) zwei Leitungen oder Schenkel (62 u. 63) mit jeweils einem Kuppelmittel (C) enthält, drei Drehgelenke (621, 622, 623) und darüberhinaus zwei andere Drehmittel (A, u. B) mit unterschiedlichen Horizontalachsen (XX u. YY) und daß ein Kniestück (8) das Kuppelmittel (C) mit dem Drehmittel (A) bei jedem Schenkel verbindet und an einem Drehzapfen an der gleichen Mittelachse (XX) am Ende einer Konsole (82, 83) befestigt ist, welche an einer Gleithülse (821, 831) an einem zentralen Mast (M) gehalten ist, wobei die Kombination der fünf Drehungen eine Vertikalbewegung der Kuppler und eine endgültige Verbindung des Endes des Armes (1) an der zweiten Stelle gestattet.

2. Vorrichtung zum Übertragen nach Anspruch 1, dadurch gekennzeichnet, daß die Hülsen (821, 831) untereinander angeordnet sind.

3. Vorrichtung zum Übertragen nach einem der Ansprüche 1 oder 2, dadurch gekennzeichnet, daß Zylinder (V1) das Schwenken der Kniestücke (8) durch Vermittlung der Drehmittel (A) erzeugen.

4. Vorrichtung zum Übertragen nach Anspruch 3, dadurch gekennzeichnet, daß jeder Zylinder (V1) sich an dem Drehgelenk (621, 631) abstützt, das sich zunächst dem Drehmittel (A) jedes Schenkels (62, 63) befindet.

5. Vorrichtung zum Übertragen nach einem der Ansprüche 1 bis 3, dadurch gekennzeichnet, daß Zylinder (V2) vorgesehen sind, um eine Vertikalverschiebung der Hülsen (821, 831) längs des Mastes (M) zu erreichen.

6. Vorrichtung zum Übertragen nach einem der Ansprüche 1 bis 5, dadurch gekennzeichnet, daß der gelenkig aufgebaute Arm (1) eine Spannvorrichtung (72) enthält, die ihm eine Gleichgewichtsstellung einzunehmen gestattet gerade unterhalb des maximalen Bewegungsbereichs, der beim Laden auftritt, und daß er seine Gleichgewichtsstellung ohne überschwingen wieder einnimmt, sobald er beim Ende der Beladung abgetrennt ist.

7. Vorrichtung zum Übertragen nach einem der Ansprüche 1 bis 6, dadurch gekennzeichnet, daß das Verbindungsmittel (5) des gelenkig ausgebildeten Armes (1) mit dem an der zweiten Stelle gelegenen Kupplungsmittel (6) Drehverbindungen (511-512) enthält, deren Achsen senkrecht aufeinanderstehen nach Art einer Ausführung einer kardanischen Aufhängung und daß Verriegungsorgane (515) an den Kupplern (C) vorgesehen sind.

## Claims

1. A fluid transfer device comprising in particular an arm (1) composed of multiple, articulated, fluid conduit segments of the accordion or deformable lozenge type, such arm being provided with a universal, upper, connection means (3) connecting the arm to a carrier means (4) of a lower dissociable connection means (5) and of an actuating means such as a cable (71), such device permitting transfer of fluids from the carrier means, such as a boom (2), comprising at least two fluid conduits (21, 22), disposed at one location, to a coupling means (6) disposed at a second location (4) and connected to the articulated arm (1) through the lower conecting means (5), characterized in that the coupling means (6) disposed at the second location (4) comprises two lines or legs (62 and 63), each comprising a coupling means (C), three rotary joints (621, 622, 633) and moreover, two other rotating means (A and B) with different horizontal axes (XX and YY), and in that a bent section (8) connects the coupling means (C) to the rotating means (A) of each leg and is pivotably mounted, on the same central axis (XX) at the end of a console (82, 83) carried by a slidable sleeve (821, 831) on a central mast (M), the combination of the five rotations permitting vertical motion of the couplers and final connection of the end of arm (1) at the second location.

2. A transfer device according to claim 1, characterized in that the sleeves (821, 831) are disposed one above the other.

3. A transfer device according to any one of claims 1 and 2, characterized in that jacks (V1) produce the pivoting motion of the bent sections (8) through the rotating means (A).

4. A transfer device according to claim 3, characterized in that each of said jacks (V1) is supported on the rotary joint (621, 631) which immediately follows the rotating means (A) of each leg (62, 63).

5. A transfer device according to any one of claims 1 to 3, characterized in that jacks (V2) are provided to produce vertical translation of the sleeves (821, 831) along the mast (M).

6. A transfer device according to any one of claims 1 to 5, characterized in that the articulated arm (1) comprises a tensioning means (72) permitting it to be in a balanced position precisely above the zone of the maximum motions encountered during the loading, and in that it moves up again to its balanced position without oscillation when it is disconnected at the end of the loading.

7. A transfer device according to any one of claims 1 to 6, characterized in that the connection means (5) of said articulated arm (1) with said coupling means (6) disposed at the second location comprises rotary joints (511-512) having perpendicular axes so as to realize a coupling of the cardanic type and locking members (515) on the couplers (C).
